# EUROPÄISCHE PATENTSCHRIFT

(11) **EP 0 954 649 B1**
(45) Veröffentlichungstag und Bekanntmachung des Hinweises auf die Patenterteilung: **02.05.2003**
(21) Anmeldenummer: 98907937.1
(22) Anmeldetag: 10.01.1998
(51) Int. Cl.: E03F 1/00, E03D 5/00, E03D 11/13

(54) **VAKUUMTOILETTE**
VACUUM TOILET
TOILETTES A ASPIRATION

(30) Priorität: 22.01.1997 DE 29700985 U
(43) Veröffentlichungstag der Anmeldung: 10.11.1999
(73) Patentinhaber: EVAC GmbH, 22880 Wedel (DE)
(72) Erfinder: CLAAS, Oliver, D-22880 Wedel (DE)
(74) Vertreter: DIEHL GLAESER HILTL & PARTNER
(86) Internationale Anmeldenummer: EP9800120
(87) Internationale Veröffentlichungsnummer: WO98032929

(56) Entgegenhaltungen:
- GB-A- 2 054 688
- JP-A- 6 173 324
- US-A- 2 778 029
- US-A- 3 956 776

## Beschreibung

Die Erfindung bezieht sich auf eine Vakuumtoilette, aufweisend ein Becken mit im oberen Beckenbereich angeordneten Spüldüsen und einem Absperrventil in der im unteren Beckenbereich angeschlossenen Ablaufleitung.

Bei einem bekannten Wasserklosett (US 2 778 029 A) ist ein Überlauf im Becken vorgesehen, um das Überströmen von Wasser im Verstopfungsfall zu verhindern, allerdings handelt es sich hier nicht um eine Vakuumtoilette.

Bei einer weiteren bekannten Toilette (JP-A-6173324 (abstract)) ist ein Becken mit (implizit) im oberen Beckenbereich angeordneten Spüldüsen und einer im unteren Beckenbereich angeschlossenen Ablaufleitung vorgesehen, wobei im unteren Beckenbereich eine Leitung angeschlossen ist, die von dorther nach oben führt und auf einer Höhe etwas unterhalb der Spüldüsen durch ein automatisches Einwegluftventil offen endet. Bei geschlossenern Ventil kann jedoch nicht verhindert werden, dass verunreinigtes Spülwasser in den Frischwasserkreislauf gelangt.

Bei weiterhin bekannten Vakuumtoiletten (GB 2 054 688 A, US 3 956 776 A) sind zwar Überlaufrohre vorgesehen, diese lassen jedoch im Verstopfungsfall einen solch hohen Wasserstand im Becken zu, dass das Wasser mit den Spüldüsen in Kontakt kommen kann, was jedoch nicht zugelassen werden darf.

Bei derartigen Vakuumtoiletten können Betriebsbedingungen eintreten, die höchst unerwünscht sind und zum Teil fatale Folgen haben können.

Wenn beispielsweise die Zufuhr von Spülwasser zu den Spüldüsen auf Grund irgendeines Fehlers nicht abgestellt wird, läuft das Spülwasser in das Becken und kann nicht nach unten auslaufen, da das Absperrventil geschlossen ist. In diesem Falle steigt der Wasserspiegel im Becken an und kann schliesslich soweit gelangen, dass die Spüldüsen mit dem Spülwasser im Becken in Berührung kommen, so dass hierdurch eine unerwünschte Verbindung vom mehr oder weniger verunreinigten Spülwasser zum Frischwasserkreislauf entstehen kann. Sollte z.B. durch einen Defekt im Frischwassersystem ein Sog entstehen, würde verunreinigtes Wasser aus der Toilette in das Frischwassersystem gelangen. Dies muß jedoch ausgeschlossen werden. Die bislang hier eingesetzte Sicherungsmaßnahme wäre eine zum Frischwasserkreislauf zusätzliche Installation eines separaten Spülwasserkreislaufes, also eine verhältnismäßig kostenintensive Maßnahme.

Weiterhin ist denkbar, daß in Fällen unsachgemäßen Gebrauchs bei bekannten Vakuumtoiletten und insbesondere bei solchen, die in Flugzeugen betrieben werden, wobei der Unterdruck außerhalb des sich in großer Höhe bewegenden Flugzeuges als Fördermittel eingesetzt wird, dass durch die Sogwirkung des Vakuums Gegenstände oder Körperteile eines Menschen angesaugt werden und die Gefahr von Sach- und ernsthaften Körperverletzungen besteht.

Die Erfindunmg beschäftigt sich mit derartigen Mängeln bekannter Vakuumtoiletten und erreicht eine wirksame Abhilfe dadurch, dass bei einer Vakuumtoilette der eingangs genannten Art im unteren Beckenbereich oder im Abflußbereich eine aus dem Becken heraus führende Leitung angeschlossen ist, die von dorther nach oben führt und auf einer Höhe etwas unterhalb der Spüldüsen offen endet.

Auf Grund der kommunizierend angeschlossenen Rohrleitung kann der höchstmögliche Wasserpegel in dem Becken dadurch festgelegt werden, dass das Ende dieser Rohrleitung auf die gewünschte geodätische Höhe festgelegt wird. Liefern die Spüldüsen also Spülwasser in das Becken bei geschlossenem Ventil nach, so ist der krasseste Fall, der eintreten kann, der, dass über das nach oben offene Ende der Rohrleitung das Spülwasser austritt. Es kann in keinem Fall dazu kommen, dass der Wasserstand im Becken die Höhe der Düsen erreicht, eine Beeinträchtigung des Frischwasserkreislaufes ist damit ausgeschlossen.

Beim Absaugvorgang der Vakuumtoilette gemäß der Erfindung wirkt die Vakuumquelle nicht nur auf die Masse im Becken sondern auch auf die Flüssigkeit ein, die in der Rohrleitung vorhanden ist. Die Ablaufmasse und die Flüssigkeit werden mit Hilfe der Saugkraft des Vakuums angezogen, und, nachdem sich die Rohrleitung entleert hat, wird Luft angesaugt, so dass in keinem Fall, z.B. bei Benutzung der Toilette ohne Toilettensitz und denkbarer vollständiger Abdichtung des Beckenrandes mit dem Körper der benutzenden Person eine solche Sogwirkung im Becken erzeugt werden kann, durch die Körperteile oder Gegenstände angezogen werden können.

Es kommt noch hinzu, dass durch geeignete Dimensionierung dieser zusätzlichen Rohrleitung hinsichtlich des Innendurchmessers oder einer Drosselstelle erreicht werden kann, dass die angesaugte Masse in gewisser Weise fluidisiert wird, so dass sich insgesamt die Verhältnisse beim Absaugen günstiger darstellen.

Die Erfindung wird nachstehend anhand der Zeichnung beispielsweise erläutert.

Die einzige Figur der Zeichnung zeigt eine schaubildliche Darstellung einer Vakuumtoilette im Vertikalschnitt.

In der Figur ist mit 10 das Becken einer Vakuumtoilette bezeichnet. Im unteren Teil des Beckens befindet sich eine Absaugleitung, die durch ein Ventil 20 abgesperrt werden kann. Mit dem Pfeil 30 ist die Richtung des Förderns der Ablaufmasse bzw. die Kraftwirkung des Vakuums angedeutet.

Im oberen Teil des Beckens befinden sich mehrere Spüldüsen 11, die auf einer geodätischen Höhe H1 angeordnet sind und deren Sinn und Zweck bekannt ist. Vorschriften verlangen, dass diese Spüldüsen 11 mit dem sich in dem Becken 10 sammelnden Wasser nicht in Berührung kommen dürfen, was, wie bereits ausgeführt, bei bekannten Toiletten aber nicht sichergestellt werden kann.

Im unteren Bereich des Beckens 10, etwa in der Rohrleitung jedenfalls strömungsmäßig vor dem Absperrventil 20, ist eine Leitung 13 angeschlossen, welche in einem Bereich 12 nach oben hin ansteigt und schliesslich auf einer Höhe H2 bei 14 nach außen hin offen endet.

Es ist ersichtlich, dass kein Flüssigkeitsstand im Becken über die geodätische Höhe H2 hinausgehen kann, weil in diesem Fall über die Leitung 12 und das offene Ende 14 Wasser abfließen kann.

## Patentansprüche

1. Vakuumtoilette, aufweisend ein Becken (10) mit im oberen Beckenbereich angeordneten Spüldüsen (11) und einem Absperrventil (20) in der im unteren Beckenbereich angeschlossenen Ablaufleitung (30), **dadurch gekennzeichnet, dass** im unteren Beckenbereich oder im Abflußbereich eine aus dem Becken (10) herausführende Leitung (12) angeschlossen ist, die von dorther nach oben führt und auf einer Höhe (H2) etwas unterhälb der Spüldüsen (11) offen endet.

## Claims

1. Vacuum toilet comprising a bowl (10) with flushing nozzles (11) arranged in the top bowl area and a stop valve (20) in the drainage pipe (30) connected in the bottom bowl area, **characterised in that** a pipe (12) extending out of the bowl (10) is connected in the bottom bowl area or in the drainage area, which extends towards the top therefrom and openly terminates at a level (H2) slightly below the flushing nozzles (11).

## Revendications

1. Toilette à effet de vide, comportant un cuvette (10) avec des buses de chasse d'eau (11) disposées en zone de partie haute de la cuvette et une soupape d'arrêt (20) dans la conduite d'évacuation (30) raccordée en zone de partie basse de la cuvette, **caractérisé par le fait qu'**une conduite (12) est raccordée à la zone de partie basse de la cuvette ou à la zone d'évacuation, et, de là, elle s'étend vers le haut et débouche à un niveau (H2) un peu en dessous des buses de chasse d'eau (1).
